# FASCICULE DE BREVET EUROPEEN

(11) **EP 1 094 373 B1**
(45) Date de publication et mention de la délivrance du brevet: **28.01.2009**
(21) Numéro de dépôt: 99120680.6
(22) Date de dépôt: 19.10.1999
(51) Int. Cl.: G04B 19/30

(54) **Dispositif électroluminescent d'éclairage d'un cadran**
Elektrolumineszente Vorrichtung zur Beleuchtung eines Ziffernblattes
Electroluminescent device for dial illumination

(43) Date de publication de la demande: 25.04.2001
(73) Titulaire: ETA SA Manufacture Horlogère Suisse, 2540 Grenchen (CH)
(72) Inventeur: Kaelin, Laurent, 2615 Sonvilier (CH)
(74) Mandataire: Rossand, Isabelle

(56) Documents cités:
- EP-A- 0 860 755
- US-A- 4 250 575

## Description

La présente invention a pour objet un dispositif électroluminescent d'éclairage d'un cadran, et plus particulièrement du cadran circulaire d'un appareil de petites dimensions à source d'énergie autonome, telle qu'une pièce d'horlogerie pour permettre la lecture nocturne des indices horaires situés à la périphérie.

L'usage de feuilles électroluminescentes pour éclairer de nuit un cadran est bien connu. Dans le document US 4,775,964 une feuille électroluminescente est découpée aux dimensions du cadran d'une montre-bracelet, percée d'un trou en son centre pour le passage de l'axe des aiguilles, pourvues d'indices horaires par impression ou sérigraphie sur la face tournée vers l'observateur et reliée, par des connecteurs souples soudés à chaque électrode de la feuille électroluminescente, à un circuit électronique prévu pour délivrer une tension pulsée appropriée. Les perfectionnements décrits dans le document US 5,265,071 concernent essentiellement la simplification des moyens de connexion qui sont alors formés par une languette, recourbée ou non, et dont une portion d'électrode dénudée est revêtue d'une encre conductrice pour éviter ou compenser d'éventuelles craquelures de l'électrode afin d'établir au moins un contact avec le circuit imprimé. Une telle construction offre l'avantage d'être relativement simple à mettre en oeuvre. Elle présente toutefois comme inconvénients d'avoir une consommation d'énergie encore élevée, en raison de l'importance de la surface recouverte, malgré les progrès réalisés au niveau de la conception des feuilles électroluminescentes et des circuits d'excitation, et de restreindre les variations esthétiques possibles au niveau du cadran, variations très souvent souhaitées par les constructeurs pour différencier leurs produits de ceux des concurrents.

Pour diminuer la consommation d'énergie il est naturellement possible de réduire la surface de la feuille électroluminescente par exemple en limitant sa surface au contour des indices horaires, comme décrit dans le document DE 4 023 693, ou bien au contraire en découpant dans sa surface des ouvertures représentant lesdits indices horaires, comme décrit dans le document JP-A-02-177290, ce qui complique le montage des éléments électroluminescents sur le cadran. D'autre part, pour avoir un certain effet esthétique il a également été proposé d'utiliser plusieurs feuilles électroluminescentes de couleurs différentes, par exemple découpées en secteurs ou en anneaux concentriques, comme décrit dans le document JP-A-05-182761. Là encore la construction, et notamment la connexion, devient compliquée et les variations esthétiques restent limitées.

En fait, pour avoir la plus grande liberté possible au niveau de la décoration du cadran, aussi bien en observation diurne qu'en observation nocturne, il est préférable d'avoir un éclairage indirect à partir du rehaut.

De nombreux dispositifs faisant appel à une ou plusieurs diodes, associées ou non à un guide de lumière ont été proposés. A titre d'exemple on peut citer les documents US 4,705,407; US 4,908,739 ou EP 0 860 755 qui divulguent différentes formes ou structures de guides annulaires rigides en PMMA destinés à concentrer le mieux possible la lumière sur le cadran et à procurer une illumination uniforme. Il s'avère toutefois à l'usage qu'il est très difficile, voire impossible d'avoir une illumination réellement uniforme.

L'objet de l'invention est de pallier les inconvénients de l'art antérieur précité en procurant un dispositif d'éclairage au moyen d'une lampe électroluminescente en forme de bande facile à mettre en place et à connecter au circuit d'excitation.

A cet effet l'invention a pour objet un appareil de petites dimensions comprenant un boîtier dans lequel sont logés un mouvement entraînant au moins une aiguille en regard d'une échelle d'un cadran, une source d'énergie et un circuit électronique capable de délivrer une tension pulsée, ledit boîtier étant fermé par une glace prolongée côté cadran par une extension annulaire formant rehaut, caractérisé en ce qu'un dégagement circulaire est prévu à l'intérieur de la base du rehaut pour recevoir d'une part un anneau électroluminescent formé d'une bande ayant une bandelette s'étendant au-delà de la base et une patte de connexion, d'autre part une bague en un matériau plastique translucide montée en force dans le dégagement annulaire pour maintenir l'anneau électroluminescent au fond de celui-ci.

D'autres caractéristiques et avantages de l'invention apparaîtront à la lecture de la description d'une montre-chronographe prise à titre d'exemple, en référence aux dessins annexés dans lesquels :
- la figure 1 est une vue de dessus d'une montre-chronographe,
- la figure 2 est une vue en coupe selon la ligne II-II de la figure 1,
- la figure 3 est une vue agrandie de la zone de contact de l'anneau électroluminescent selon la flèche III de la figure 2,
- la figure 4 est une vue agrandie de l'assemblage de l'anneau électroluminescent en un point quelconque de son pourtour,
- la figure 5 représente en perspective agrandie la portion de l'anneau électroluminescent au niveau de la patte de connexion, et
- la figure 6 est une représentation en perspective éclatée, montrant le procédé d'assemblage du dispositif d'illumination dans une montre.

En se référant aux figures 1 et 2, on a représenté une montre chronographe qui comprend de façon classique un habillage formé par un boîtier 1, comprenant un fond 2 et une carrure 3 en une seule pièce, fermé à sa partie supérieure par une glace 4.

Le fond comprend une trappe 5 permettant de remplacer la source d'énergie 6 constituée par une pile bouton.

La carrure comporte une couronne 7 et deux boutons poussoirs 8, 9 servant de façon classique à la mise à l'heure et au fonctionnement du chronographe, ainsi qu'un troisième poussoir 10 permettant d'activer le dispositif d'illumination pour la lecture nocturne de l'heure. Il est bien évident que, pour une montre sans fonction chronographe il suffirait d'avoir une couronne et un seul bouton-poussoir, voire seulement une couronne-poussoir sachant qu'il existe des mécanismes permettant d'accomplir les deux fonctions au moyen d'un seul organe de commande. A l'intérieur du boîtier on trouve un mouvement de chronographe 14 permettant d'entraîner les aiguilles au centre 12a, 12b, 12c et les aiguilles de compteurs 13a, 13b, 13c, au-dessus d'un cadran 11.

De préférence le mouvement de chronographe est un mouvement électronique alimenté par la pile bouton.

Le boîtier 1 contient également un circuit électronique 15 relié à la fois à la source d'énergie 6 et à des brides 33, 34 qui vont permettre d'établir un contact avec un anneau électroluminescent 20 par simple assemblage.

En se référant aux figures 2 à 4 et 6 on voit que la glace 4 qui est bombée présente dans sa partie tournée vers le cadran une extension annulaire formant un rehaut 17. Le rehaut 17 comprend à sa base 18 un petit épaulement annulaire 16 et un dégagement annulaire 19 sensiblement rectangulaire et ouvert vers l'intérieur du boîtier 1.

Le dégagement annulaire 19 comprend contre sa paroi 19a, et sur tout son pourtour, un anneau électroluminescent 20 et une bague 30. L'anneau 20 est obtenu en découpant dans une feuille électroluminescente, telles que celles qui sont disponibles sur le marché auprès de la société Lumitec (Gais-Suisse), une bande ayant pour longueur sensiblement le périmètre de dégagement 19, mesuré au niveau de sa paroi 19a. La largeur de cette bande doit être légèrement supérieur à la hauteur du dégagement 19 pour former une petite bandelette 21 dont la fonction sera expliquée plus loin. En un endroit quelconque de l'anneau 20, il est prévu une patte 22 perpendiculaire à la bande pour permettre d'assurer la connexion. Dans l'exemple représenté cette patte 22 est disposée à 1/4 de la longueur, de façon à pouvoir établir la connexion électrique à la position horaire 9h., où il n'existe ni couronne, ni bouton-poussoir, et à avoir la jonction des deux extrémités de la bande à la position 6h., qui est la moins visible dans le cas d'une montre-bracelet.

Cette patte 22, représentée plus en détails à la figure 5, comporte deux zones de contact 23, 24 formées par les pistes conductrices de la feuille électroluminescente. Ces zones de contact 23, 24 sont réalisées lors de la fabrication d'une feuille électroluminescente, comprenant une pluralité d'empreintes ayant la forme développée de l'anneau 20, en supprimant au niveau des pattes 22 des étapes de structuration.

Sur la figure 5 on observera également qu'en courbant la bande en forme d'anneau, on rigidifie la patte 22, mais selon un rayon de courbure important ne risquant pas d'endommager les zones de contact 23, 24, et donc sans qu'il soit nécessaire de les protéger avec une peinture conductrice.

Après avoir mis en place l'anneau 20 en ayant préalablement retourné la glace 4, opération représentée par la flèche 1 sur la figure 6, on le bloque au moyen de la bague 30 en matériau plastique translucide, opération représentée par la flèche 2. Pour faciliter cette mise en place, notamment dans le cas d'une automatisation des opérations d'assemblage, la bague 30 a initialement une préforme ovale, et dans l'exemple représenté une section rectangulaire. En se référant plus particulièrement aux figures 3 et 4, on voit que l'épaisseur de la bague 30 est telle qu'elle affleure à l'angle de jonction avec la glace 4 et que sa hauteur est légèrement inférieure à la profondeur de l'évidement annulaire 19.

Une fois que l'anneau 20 est bloqué par la bague 30, la glace peut être manipulée et retournée pour l'ajuster sur le boîtier 1, opération représentée par la flèche 3 sur la figure 6.

Comme on le voit sur les figures 3, 4 et 6, entre le cadran 11 et la paroi interne 26 de la carrure 3 il est prévu un passage circulaire 27 dans lequel va s'engager le petit épaulement annulaire 16 de la glace, la bandelette 21 de l'anneau 20, ainsi que la patte de connexion 22 dont les zones de contact 23, 24 vont s'engager entre des brides de contact 33, 34 reliées au circuit électronique 15 prévu pour délivrer une tension pulsée lorsqu'on exerce une pression sur le poussoir 10.

La construction selon l'invention qui vient d'être décrite est donc facile à mettre en oeuvre et peut être adaptée par l'homme de l'art à un grand nombre de produits, sans sortir du cadre de l'invention définie par les revendications. Elle présente l'avantage de permettre la plus totale liberté pour la décoration et, par le choix de la feuille électroluminescente et de la tension pulsée, de permettre de faire varier la couleur et la zone d'éclairage depuis la largeur de l'anneau où sont disposés les indices horaires jusqu'à la totalité du cadran.

## Revendications

1. Appareil de petites dimensions comprenant un boîtier (1) dans lequel sont logés un mouvement (14) entraînant au moins une aiguille (12a, 12b, 12c) en regard d'une échelle d'un cadran (11), une source d'énergie (6) et un circuit électronique (15) capable de délivrer une tension pulsée, ledit boîtier étant fermé par une glace (4) prolongée côté cadran par une extension annulaire formant rehaut (17), **caractérisé en ce qu'**un dégagement annulaire (19) est prévu à l'intérieur de la base (18) du rehaut (17) pour recevoir d'une part un anneau électroluminescent (20) formé d'une bande ayant une bandelette (21) s'étendant au-delà de la base et une patte de connexion (22), d'autre part une bague (30) en un matériau plastique translucide montée en force dans le dégagement annulaire (19) pour maintenir l'anneau électroluminescent (20) au fond de celui-ci.

2. Appareil de petites dimensions selon la revendication 1, **caractérisé en ce que** la bague (30) de maintien a une préforme ovale de façon à faciliter sa mise en place.

3. Appareil de petites dimensions selon la revendication 2, **caractérisé en ce que** la bague (30) de maintien a une section régulière rectangulaire dont la hauteur est inférieure à la profondeur du dégagement annulaire.

4. Appareil de petites dimensions selon la revendication 1, **caractérisé en ce que** le matériau plastique translucide formant la bague (30) de maintien est par exemple en polyméthylméthacrylate (PMMA).

5. Appareil de petites dimensions selon la revendication 1, **caractérisé en ce que** le cadran (11) a une surface ayant le même contour que celui du fond du dégagement annulaire (19), diminué d'une valeur égale à l'épaisseur de l'anneau électroluminescent (20) de façon à ménager un passage (27) pour la patte de connexion (22) vers des brides de contact élastiques (33, 34) reliées au circuit électronique (15) et à pincer la bandelette (21) sur le pourtour contre la paroi (19a) du dégagement annuaire.

6. Appareil de petites dimensions selon l'une quelconque des revendications 1 à 5, **caractérisé en ce que** l'appareil de petites dimensions est une pièce d'horlogerie dans laquelle le mouvement (14) entraîne les aiguilles en face de l'échelle correspondant à des indices horaires.

## Claims

1. Apparatus of small dimensions including a case (1) in which are housed a movement (14) driving at least one hand (12a, 12b, 12c) with respect to the scale of a dial (11), a power source (6) and an electronic circuit (15) able to supply a pulsed voltage, said case being closed by a crystal (4) extended on the dial side by an annular extension forming a flange (17), **characterised in that** a circular recess (19) is provided inside the base (18) of the flange (17) to accommodate on the one hand, an electroluminescent ring (20) formed of a strip having a border (21) extending beyond the base and a connecting lug (22), and on the other hand a ring (30) made of translucent plastic material forced into the annular recess (19) to hold the electroluminescent ring (20) at the bottom thereof.

2. Apparatus of small dimensions according to claim 1, **characterised in that** the holding ring (30) has an oval pre-shape so as to facilitate the setting in place thereof.

3. Apparatus of small dimensions according to claim 2, **characterised in that** the holding ring (30) has a regular rectangular cross-section the height of which is less than the depth of the annular recess.

4. Apparatus of small dimensions according to claim 1, **characterised in that** the translucent plastic material forming the holding ring (30) is for example polymethylmethacrylate (PMMA).

5. Apparatus of small dimensions according to claim 1, **characterised in that** dial (11) has a surface having the same contour as that of the bottom of the annular recess (19), reduced by a value equal to the thickness of the electroluminescent ring (20) so as to arrange a passage (27) for the connecting lug (22) towards elastic contact strips (33, 34) connected to the electronic circuit (15) and to grip the border (21) onto the periphery against the wall (18a) of the annular recess.

6. Apparatus of small dimensions according to any of claims 1 to 5, **characterised in that** the apparatus of small dimensions is a timepiece in which the movement (14) drives the hands with respect to the scale corresponding to the time symbols.

## Patentansprüche

1. Gerät mit kleinen Abmessungen, umfassend ein Gehäuse (1), in welchem ein Uhrwerk (14), das wenigstens einen Zeiger (12a, 12b, 12c) gegenüber eine Skala eines Zifferblatts (11) antreibt, eine Energiequelle (6) und eine elektronische Schaltung (15), die eine gepulste Spannung erzeugen kann, untergebracht werden, wobei das besagte Gehäuse durch ein Glas (4) geschlossen wird, welcher auf der Seite des Zifferblatts durch eine ringförmige, einen Höhenring (17) bildende Erweiterung verlängert wird, **dadurch gekennzeichnet, dass** eine ringförmige Ausnehmung (19) im Inneren der Basis (18) des Höhenrings (17) vorgesehen wird, um einerseits einen durch ein Band mit einem Streifen (21), die sich über die Basis und eine Verbindungslasche (22) hinauserstreckt, gebildeten Leuchtring (20), und andererseits einen Ring (30) aus einem durchsichtigen Plastikwerkstoff aufzunehmen, der in die ringförmige Ausnehmung (19) eingepresst wird, um den Leuchtring (20) an deren Boden zu halten.

2. Gerät mit kleinen Abmessungen gemäss Anspruch 1, **dadurch gekennzeichnet, dass** der Haltering (30) eine ovale Vorform aufweist, um Ihre Montage zu erleichtern.

3. Gerät mit kleinen Abmessungen gemäss Anspruch 2, **dadurch gekennzeichnet, dass** der Haltering (30) einen gleichmässigen rechteckigen Querschnitt besitzt, dessen Höhe kleiner als die Tiefe der ringförmigen Ausnehmung ist.

4. Gerät mit kleinen Abmessungen gemäss Anspruch 1, **dadurch gekennzeichnet, dass** der durchsichtige Plastikwerkstoff, der den Haltering (30) bildet, beispielsweise Polymethylmethacrylate (PMMA) ist.

5. Gerät mit kleinen Abmessungen gemäss Anspruch 1, **dadurch gekennzeichnet, dass** das Zifferblatt (11) eine Oberfläche hat, deren Kontur der des Bodens der ringförmigen Ausnehmung (18) entspricht, von der ein Wert abgezogen wird, der die Dicke des Leuchtringes (20) entspricht, so dass ein Durchgang (27) für die Verbindungslasche (22) zu elastischen Kontaktelementen (33, 34), die mit der elektronischen Schaltung (15) verbunden werden, frei bleibt, und so dass die Binde (21) an ihrem Aussenumfang gegen die Wand (19a) der ringförmigen Befreiung eingeklemmt wird.

6. Gerät mit kleinen Abmessungen gemäss einem der Ansprüche 1 bis 5, **dadurch gekennzeichnet, dass** das Gerät von kleinen Dimensionen einen Uhrwerkstück ist, in welchem das Uhrwerk (14) die Zeiger gegenüber eine Skala antreibt, die zu Zeitangaben entspricht.
